# EUROPÄISCHE PATENTSCHRIFT

(11) **EP 2 701 978 B1**
(45) Veröffentlichungstag und Bekanntmachung des Hinweises auf die Patenterteilung: **17.08.2016**
(21) Anmeldenummer: 12724889.6
(22) Anmeldetag: 27.04.2012
(51) Int. Cl.: B65B 11/42, B65B 35/44, B65B 35/56

(54) **VERFAHREN ZUM VERPACKEN VON PRODUKTEN UND VERPACKUNGSANLAGE ZUR DURCHFÜHRUNG DES VERFAHRENS**
METHOD FOR PACKAGING PRODUCTS AND PACKAGING UNITS FOR CARRYING OUT THE METHOD
PROCÉDÉ POUR EMBALLER DES PRODUITS ET INSTALLATION D'EMBALLAGE POUR LA MISE EN OELIGUVRE DU PROCÉDÉ

(30) Priorität: 27.04.2011 DE 102011018839
(43) Veröffentlichungstag der Anmeldung: 05.03.2014
(73) Patentinhaber: Winkler + Dünnebier GmbH, 56564 Neuwied (DE)
(72) Erfinder: SEGER, Reiner, 56566 Neuwied (DE); VIEWEG, Jürgen, 56220 Sankt Sebastian (DE); BRETZ, Michael, 56567 Neuwied (DE)
(74) Vertreter: Walkenhorst, Andreas
(86) Internationale Anmeldenummer: PCT/EP2012/001823
(87) Internationale Veröffentlichungsnummer: WO 2012/146385

(56) Entgegenhaltungen:
- EP-A1- 0 548 047
- DE-B- 1 285 940
- US-A- 4 313 290

## Beschreibung

Die Erfindung betrifft ein Verfahren zum Verpacken von Produkten, insbesondere von Hygieneprodukten, in Verpackungsbeutel, bei dem nach dem Einbringen der Produkte in den jeweiligen Verpackungsbeutel dessen Stirnseiten durch Umfalten der von den Seitenwänden stirnseitig jeweils gebildeten Stirnlappen gefaltet und anschließend verschweißt werden, wobei der Verpackungsbeutel zum Verschweißen seiner Stirnseiten in einer Transportrichtung durch eine Schweißstation geführt wird. Sie bezieht sich weiter auf eine Verpackungsanlage zum Verpacken von Produkten in Verpackungsbeutel, insbesondere zur Durchführung des Verfahrens.

Hygieneprodukte wie beispielsweise Papiertaschentücher, Slipeinlagen, Damenbinden, Windeln oder dergleichen werden üblicherweise einzeln oder in vorgegebenen Chargen, beispielsweise in der Art von Fünfer- oder Zehnerpacks, in Folie verpackt und in dieser verpackten Form verbrauchs- oder gebrauchsfertig angeboten. Die das Hygieneprodukt bzw. den Stapel der Hygieneprodukte umgebende Folie bildet dabei einen so genannten Verpackungsbeutel, der u.a. beispielsweise mit einer Perforation zum erleichterten Öffnen und/oder mit Klebelaschen oder dergleichen zum Wiederverschließen ausgerüstet sein kann. Gleichermaßen können auch andere Produkte oder Produktchargen, wie beispielsweise Zigarettenpackungen oder dergleichen, mit einem derartigen Verpackungsbeutel in der Art einer Umverpackung versehen werden.

Zum Einbringen des Produkts, insbesondere des Hygieneprodukts oder des Stapels von Hygieneprodukten, in den Verpackungsbeutel kann es beispielsweise vorgesehen sein, dass geeignet zugeschnittene, zur Bildung des Verpackungsbeutels vorgesehene Folienstücke bereitgestellt werden, in die das Produkt eingelegt wird, wobei die Folie anschließend um dieses herumgeschlagen und an den Rändern verschweißt wird. Ein derartiges Konzept zum Verpacken von Hygieneprodukten in einen Verpackungsbeutel ist beispielsweise aus der DE 101 48 283 A1 bekannt, bei der ein so genanntes Zellen-rad für den eigentli¬chen Verpackungsschritt vorgesehen ist. Dabei wird die zur Bildung des Verpackungsbeutels vorgesehene Folie zunächst in eine Kammer des Zellenrades eingelegt, wobei sodann ein Stapel von Hygieneprodukten ebenfalls in die Kammer des Zellenrades eingebracht wird. Anschließend werden die Seitenränder der Folie umlaufend um den Stapel von Hygieneprodukten herum in Überlappung gebracht und miteinander geeignet verschweißt.

Alternativ kann auch ein so genannter Folienschlauch-Verpacker zum Einsatz kommen, wie er beispielsweise aus der DE 10 2008 020 800 A1 bekannt ist. In einem derartigen System werden die zu verpackenden Hygieneprodukte bzw. Stapel von Hygieneprodukten in einer so genannten Schlauchbeutelmaschine in einen Folienschlauch positioniert, der dann zwischen den Produkten zusammengeschweißt und getrennt wird.

Die EP 0 548 047 A1 beschreibt ebenfalls einen Folien-Schlauchverpacker, allerdings zum Umhüllen von Zigarettenverpackungen. Diese Verpackungsmaschine weist eine Reihe Endlosbandförderer auf, mit tragenden Schiebeelementen zum Transportieren der aufeinanderfolgenden Zigarettenpäckchen entlang einer Verpackungslinie.

Auch die US 4,313,290 offenbart ein Verfahren und eine Vorrichtung zum Verpacken von Boxen und anderer Produkte durch Umwickeln der Produkte mit Verpackungsfolie. Dabei wird die Verpackungsfolie um das Produkt herumgelegt und die Endabschnitte der sich gegenüberliegenden Seitenkanten sowie die Endabschnitte der oberen und unteren Kanten der Folie werden an den Produktenden um das Produkt gefaltet.

Gerade beim Verpacken von Hygieneprodukten, die in besonders großer Stückzahl hergestellt werden, wie beispielsweise Papiertaschentücher, Slipeinlagen, Damenbinden oder dergleichen, ist eine hohe Bearbeitungsgeschwindigkeit und Durchsatzrate beim Verpacken der Produkte wünschenswert. Aus diesem Grund werden die Verpackungssysteme üblicherweise in der Art von Durchlaufsystemen ausgelegt. Bei diesen werden die zu verpackenden Produkte aufeinanderfolgend, einzeln oder stapelweise entlang einer Transportrichtung weiterbefördert und während des Durchlaufs durch verschiedene, entlang der Transportrichtung angeordnete Systemkomponenten mit dem Verpackungsbeutel umgeben. Bei den bekannten Systemen, also beispielsweise bei dem beschriebenen zellenradbasierten Einschlagen der Hygieneprodukte in geeignet vorgeschnittene Folienstücke oder auch bei den genannten Folienschlauchsystemen, ist jedoch üblicherweise beim Falten und Verschweißen der Seitenbereiche des Verpackungsbeutels ein kurzfristiger Systemstillstand in Kauf zu nehmen, bei dem der Weitertransport der Produkte vorübergehend unterbrochen wird.

Derartige, auch kurzfristige Unterbrechungen des Weitertransports, die insbesondere für die Schweißschritte notwendig werden, reduzieren dabei in unerwünschter Weise die Durchsatz- und Produktionsrate des Systems. Um dabei besonders hohe Durchsatzraten unter weitest gehender Vermeidung von Systemstillständen zu ermöglichen, kann das System - wie in der nicht vorveröffentlichten DE 10 2010 046 561.5 beschrieben - für einen Schweißzugriff von der Seite her ausgelegt sein, der die Ausführung des jeweiligen Schweißschritts im Durchlaufbetrieb ermöglicht. Dieser Seitenzugriff ist dann besonders günstig einsetzbar, wenn die Produkte der entsprechenden Schweißstation besonders gut vorbereitet, insbesondere mit bereits erfolgter Faltung der Stirnseiten der Verpackungsbeutel, zugeführt werden.

Der Erfindung liegt daher die Aufgabe zu Grunde, ein Verfahren zum Verpacken von Produkten der oben genannten Art anzugeben, mit dem durch besonders bedarfsgerechte Vorbereitung der Produkte für die Stirnseitenschweißung besonders hohe Durchsatz- und Produktionsraten erreichbar sind und somit eine besonders hohe Produktionsgeschwindigkeit bei hoher Zuverlässigkeit gewährleistet ist. Des Weiteren soll eine zur Durchführung des Verfahrens besonders geeignete Verpackungsanlage angegeben werden.

Bezüglich des Verfahrens wird diese Aufgabe erfindungsgemäß gelöst mit den Merkmalen des Anspruchs 1.

Die Erfindung geht dabei von der Überlegung aus, dass zur Erreichung besonders hoher Durchsatz- und Produktionsraten ein möglichst kontinuierlicher und unterbrechungsfreier Durchlauf der Produkte oder Produktstapel durch das Verpackungssystem angestrebt werden sollte. Um dabei Systemstillstände oder auch kurzfristige Unterbrechungen des Weitertransports der Produkte oder Produktstapel weitestgehend zu verhindern, sollten sämtliche Bearbeitungsschritte beim Einbringen der Produkte oder Produktstapel in die jeweiligen Verpackungsbeutel konsequent für einen Durchlaufbetrieb ausgelegt sein. Um dies gerade auch bei den Schweißschritten, bei denen im Randbereich des jeweiligen Verpackungsbeutels die überlappenden Randstücke miteinander verschweißt werden, zu gewährleisten, sollten die Schweißschritte und auch die vorgelagerten vorbereitenden Schritte konsequent für einen Zugriff auf das durchlaufende Produkt von der Seite her ausgelegt sein. Dazu sollten die jeweiligen Schweißspiegel, die den erforderlichen Wärmeeintrag in das Folienmaterial sicherstellen, der schließlich zum Verschweißen der überlappenden Folienteile miteinander führt, jeweils seitlich zur Transportrichtung der Produkte oder Produktstapel angeordnet sein, so dass die Produkte oder Produktstapel in Transportrichtung gesehen jeweils zwischen den Schweißspiegeln oder Heizelementen hindurchgeführt werden können.

Bei der dem Schweißschritt der Stirnseiten vorgelagerten Stirnfaltung könnte für einen derartigen Durchlaufbetrieb ohne Systemstillstand besonders der in Transportrichtung gesehen hintere Stirnlappen problematisch sein. Um auch diesen entsprechend geeignet umzufalten, ist ein Faltnocken vorgesehen, der in der Art eines "überholenden Faltnockens" von hinten nach vorne mit Geschwindigkeitsüberschuss am Verpackungsbeutel vorbeigeführt wird und dabei den hinteren Stirnlappen nach vorne hin umlegt.

Das Bewegungs- oder Geschwindigkeitsprofil des "überholenden" Faltnockens in Relation zum jeweiligen Verpackungsbeutel bzw. dessen hinteren Stirnlappen sollte dabei in besonderem Maße für einen effizienten Umklappvorgang ausgelegt. Dazu ist eine "ungleichförmige" Bewegung des Faltnockens vorgesehen, bei der die Relativgeschwindigkeit des Faltnockens, bezogen auf Transportgeschwindigkeit des Verpackungsbeutels, während seiner Vorbeiführung am Verpackungsbeutel abhängig von der Position des Faltnockens relativ zum hinteren Stirnlappen eingestellt wird. Damit kann insbesondere während des Überholvorgangs, in dem der Faltnocken am umzufaltenden Stirnlappen vorbeigeführt wird, eine vergleichsweise lange Kontaktphase oder-zeit eingestellt werden, in der der Faltnocken in Berührung mit dem Stirnlappen steht und diesen damit seitlich führt und fixiert, wohingegen die Transferphase oder -zeit, während der der Faltnocken von hinten an den umzufaltenden Stirnlappen herangeführt oder nach der Faltung von diesem wegbewegt wird, vergleichsweise kurz gehalten werden kann.

Um dies besonders wirkungsvoll zu ermöglichen, wird vorteilhafterweise zur Umfaltung des hinteren Stirnlappens zunächst in einer Transfer- oder Annäherungsphase der Faltnocken mit einem im Vergleich zur Transportgeschwindigkeit des Verpackungsbeutels gesehen vergleichsweise großen Geschwindigkeitsüberschuss von hinten an den hinteren Stirnlappen herangeführt und mit diesem in Überlappung gebracht, bevor in einer anschließenden Kontakt- oder Haltephase ein vergleichsweise geringerer Geschwindigkeitsüberschuss des Faltnockens relativ zur Transportgeschwindigkeit des Verpackungsbeutels eingestellt wird. Durch ein derartiges Geschwindigkeitsprofil kann die seitliche Führung und Stabilisierung des umgefalteten Stirnlappens insbesondere auch derart ausgestaltet werden, dass ein zuverlässiges Umfalten des Stirnlappens auch bei ungebrochenem Material, also insbesondere ohne vorheriges Einbringen einer so genannten vorgebrochenen Kante oder Umfaltkante in das Material, möglich ist.

Vorteilhafterweise wird bei der Faltung der Stirnseiten der in Transportrichtung des Verpackungsbeutels gesehen vordere Stirnlappen durch Vorbeiführen des Verpackungsbeutels an einem ortsfest gehaltenen Faltnocken umgefaltet. Dabei kann durch den ohnehin vorgesehenen Weitertransport des Verpackungsbeutels der vordere Stirnlappen auf den ortsfest gehaltenen Faltnocken auflaufen, so dass er sich infolge des Weitertransports selbsttätig auf die Stirnseite hin umlegt. Gerade in Kombination mit dem vorzugsweise vorgesehenen Geschwindigkeitsprofil des überholenden Faltnockens ist dabei eine besonders zuverlässige Stirnfaltung möglich, da der in der vergleichsweise lang anhaltenden Kontaktphase der überholende Faltnocken den hinteren Stirnlappen so lange seitlich führen und fixieren kann, bis der vordere Stirnlappen ebenfalls umgefaltet ist und anschließend der vordere, ortsfest gehaltene Faltnocken in der Art einer Übergabe die Fixierung auch des hinteren Stirnlappens weiterhin sicherstellen kann.

Besonders hohe Durchsatzraten sind erreichbar, indem in weiterer vorteilhafter Ausgestaltung beide Stirnseiten des Verpackungsbeutels gemeinsam, also insbesondere in einem gemeinsamen Bearbeitungsschritt, behandelt werden. Dazu ist vorteilhafterweise das Verpackungssystem geeignet symmetrisch ausgelegt, so dass auch beim Falten der Stirnseiten die jeweiligen Stirnlappen beider Stirnseiten gleichzeitig umgefaltet werden.

In einem so genannten Folienschlauchverpacker werden die zu verpackenden Produkte in einen Beutelfolienschlauch eingeschlagen, der anschließend durch eine erste Schweißstation geführt und dort in einem ersten Schweißschritt seitlich verschweißt wird, bevor in einem zweiten Schweißschritt seine Stirnseiten verschweißt werden. Um dabei konsequent und für beide Schweißschritte einen die Durchsatzrate begünstigenden seitlichen Zugriff zu ermöglichen, wird vorteilhafterweise nach dem Verschweißen der Längsseite und vor der Faltung der Stirnseiten der mit den Produkten versehene Verpackungsbeutel relativ zur Transportrichtung um einen dem von zwei aneinanderstoßenden Produktseiten aufgespannten Winkel entsprechenden Verdrehwinkel gedreht. Damit wird der Schweißvorgang zweistufig vorgenommen. Dabei kann in einem ersten Schweißschritt unter Zugriff von der Seite her beispielsweise zunächst die offene Längsseite des Verpackungsbeutels verschweißt werden. Anschließend ist eine Drehung des in den Beutelfolienschlauch eingeschlagenen Produkts oder Produktstapels relativ zur Transportrichtung derart vorgesehen, dass die zu diesem Zeitpunkt noch nicht verschweißten Produktseiten, bezogen auf die Transportrichtung, nach der Drehung nunmehr seitlich ausgerichtet sind. Somit kann im nachfolgenden zweiten Bearbeitungsschritt auch die Faltung und anschließend die Verschweißung der Stirnseiten von der Seite her vorgenommen werden.

Die Verdrehung sollte dabei entsprechend der Grundform oder Grundfläche des Produkts oder Produktstapels geeignet erfolgen. Beispielsweise könnte das Produkt dabei eine im Wesentlichen dreieckige Grundform haben, so dass die Verdrehung um einen der Dreieckswinkel erfolgt. Für Produkte mit im Wesentlichen rechteckiger Grundfläche wie beispielsweise Zigarettenschachteln, Taschentücher oder dergleichen wird zweckmäßigerweise ein Verdrehwinkel von 90° gewählt. Das Verdrehen kann dabei erfolgen, indem die Transportrichtung beibehalten und das Produkt gedreht wird, oder auch, indem die Orientierung des Produkts beibehalten und die Transportrichtung geeignet verändert wird.

Bezüglich der Verpackungsanlage zum Verpacken von Hygieneprodukten in Verpackungsbeutel wird die genannte Aufgabe gelöst mit den Merkmalen des Anspruchs 6.

Um dabei das gewünschte Bewegungs- oder Geschwindigkeitsprofil des überholenden Faltnockens in Relation zum jeweiligen Verpackungsbeutel geeignet erzeugen zu können, ist der Faltstation eine Steuereinheit zur Einstellung der Bewegungsgeschwindigkeit des Faltnockens zugeordnet. Die Steuereinheit ist dabei zur Einstellung der Bewegungsgeschwindigkeit des Faltnockens in Abhängigkeit von dessen Position relativ zum jeweiligen Verpackungsbeutel ausgelegt. Dabei ist insbesondere vorgesehen, dass die Steuereinheit während der Heranführung des Faltnockens von hinten an den Stirnlappen einen vergleichsweise großen Geschwindigkeitsüberschuss des Faltnockens gegenüber der Transportgeschwindigkeit des Verpackungsbeutels einstellt, wohingegen dann, wenn der Faltnocken den Stirnlappen erreicht hat und mit diesem überlappt, ein vergleichsweise geringerer Geschwindigkeitsüberschuss oder sogar vorübergehend ein Stillstand des Faltnockens gegenüber dem Verpackungsbeutel, also angeglichene Geschwindigkeiten, vorgesehen ist. Die Anpassung der Geschwindigkeit des Faltnockens an die Relativposition zum Verpackungsbeutel könnte dabei durch Erfassung eines Positionssignals für den jeweiligen Verpackungsbeutel und Berücksichtigung dieses Signals in der Steuereinheit in der Art einer aktiven Regelung erfolgen. Um den apparativen Aufwand aber besonders gering zu halten, ist vorzugsweise ein getakteter Betrieb der Verpackungsanlage insgesamt und eine Ansteuerung des Faltnockens abhängig vom Systemtakt vorgesehen.

In alternativer oder zusätzlicher vorteilhafter Ausgestaltung umfasst die Faltstation zudem einen ortsfest gehaltenen weiteren Faltnocken, insbesondere zum Umfalten des in Transportrichtung des Verpackungsbeutels gesehen vordere Stirnlappen durch Vorbeiführen des Verpackungsbeutels.

In weiterer vorteilhafter Ausgestaltung ist die Faltstation für eine simultane oder gleichzeitige Bearbeitung beider Stirnseiten des Verpackungsbeutels ausgelegt. Dazu umfasst die Faltstation vorteilhafterweise für jede der Stirnseiten jeweils einen in Transportrichtung gesehen von hinten nach vorne an den Verpackungsbeuteln vorbei führbaren und/oder einen ortsfest gehaltenen weiteren Faltnocken.

Konstruktiv könnte das Trägerelement für den jeweiligen bewegbaren Faltnocken beispielsweise als zahnradgetriebene Gliederkette oder auch als Drehteller ausgeführt sein. Um aber die vorzugsweise vorgesehene gleichzeitige und parallel Umfaltung beider Stirnseiten des Verpackungsbeutels besonders zu begünstigen, ist das Trägerelement für den überholenden Faltnocken vorteilhafterweise als um eine horizontale Drehachse rotierbares Faltrad ausgestaltet. Dabei können vorzugsweise zwei Falträder mit entsprechend angebrachten Faltnocken, nämlich jeweils eines für jeweils eine der Stirnseiten des Verpackungsbeutels, auf einer gemeinsamen Rotationsachse angebracht sein.

Die Ausgestaltung des Trägerelements als Faltrad mit horizontaler Drehachse, entsprechend einer vertikalen Radebene, ermöglicht zudem einflächige Ausgestaltung des Faltnockens in seinem Kontaktbereich zum Stirnlappen. Vorzugsweise ist die dadurch entstehende Kontaktfläche zum Stirnlappen hinsichtlich ihrer Geometrie und Dimensionierung für eine besonders stabile und zuverlässige seitliche Führung des umgeklappten Stirnlappens ausgelegt. Dazu ist das Trägerelement zweckmäßigerweise mit einer Anzahl von Faltnocken versehen, die jeweils eine Kontaktfläche für den umzufaltenden Stirnlappen aufweisen, die mindestens halb so groß ist wie die Fläche des jeweiligen Stirnlappens.

Um für sämtliche Behandlungsschritte einen den Durchsatz begünstigenden seitlichen Zugriff zu ermöglichen, umfasst die Verpackungsanlage vorteilhafterweise ein Transportsystem, über das die zu verpackenden Hygieneprodukte von einer Einschlagstation zunächst einer ersten Schweißstation und von dieser aus einer zweiten Schweißstation zuführbar sind. Dabei ist besonders bevorzugt in Transportrichtung der Hygieneprodukte gesehen zwischen der ersten Schweißstation und der Faltstation eine Umlenkeinheit zur Drehung der mit den Hygieneprodukten versehenen Verpackungsbeutel relativ zur Transportrichtung um einen vorgesehenen Verdrehwinkel, vorzugsweise um 90°, vorgesehen.

Vorteilhafterweise weist die Verpackungsanlage zudem eine in Transportrichtung gesehen nach der ersten Schweißstation angeordnete Vereinzelungseinheit für die Verpackungsbeutel auf.

Die mit der Erfindung erzielten Vorteile bestehen insbesondere darin, dass durch die vorgesehene Verwendung eines überholenden Faltnockens die Stirnfaltung auch bezüglich des hinteren Stirnlappens auf vergleichsweise einfache und zuverlässige Weise mit seitlichem Zugriff und ohne Systemstillstand erreicht werden kann.

Ein Ausführungsbeispiel der Erfindung wird anhand einer Zeichnung näher erläutert. Darin zeigen:
- FIG. 1: eine Verpackungsanlage zum Verpacken von Hygieneprodukten,
- FIG. 2: einen einen Produktstapel beinhaltenden Verpackungsbeutel kurz vor der Stirnfaltung,
- FIG.3: den Verpackungsbeutel gemäß FIG. 2 nach der Stirnfaltung,
- FIG. 4: eine Faltstation der Verpackungsanlage nach FIG. 1,
- FIG. 5: eine Sequenz (FIG. 5 a - n) zur Verdeutlichung des Bewegungsablaufs eines überholenden Faltnockens, und
- FIG. 6: ein Weg-Zeit-Diagramm.

Gleiche Teile sind in allen Figuren mit denselben Bezugszeichen versehen.

Die Verpackungsanlage 1 gemäß FIG. 1 ist zum Verpacken von Hygieneprodukten in einen Verpackungsbeutel vorgesehen. Im Ausführungsbeispiel sollen dabei als Hygieneprodukte Papiertaschentücher chargenweise, also als Stapel einzelner Taschentücher, mit einer Chargengröße von jeweils zehn Stück in jeweils einen Verpackungsbeutel eingebracht werden. Alternativ könnten selbstverständlich aber auch andere Chargengrößen, beispielsweise die Verpackung von drei oder fünf Papiertaschentüchern in einen Verpackungsbeutel, oder auch andere Hygieneprodukte wie beispielsweise Slip-einlagen, Damenbinden oder dergleichen, vorgesehen sein.

Die Verpackungsanlage 1 ist dabei als so genannter Folienschlauch-Verpacker ausgelegt, bei dem die zu verpackenden Papiertaschentücher chargen- oder stapelweise zunächst in einen Beutelfolienschlauch 4 eingeschlagen werden. Dazu umfasst die Verpackungsanlage 1 eine Zuführeinheit 8, über die die Papiertaschentücher in Form von Produktstapeln 6, jeweils umfassend zehn übereinander liegende Papiertaschentücher, einem Transportsystem 12 zugeführt werden. Die Zuführeinheit 8 ist dabei im Ausführungsbeispiel zweibahnig ausgeführt, d. h., in der Art einer parallelen Anordnung zweier Zuführschienen 14 werden die Produktstapel 6 parallel zueinander dem Transportsystem 12 zugeführt. Diese zweibahnige Anordnung ermöglicht insbesondere die Zusammenführung mehrerer Transportstränge für eine gemeinsame Weiterverarbeitung der Produktstapel 6. Damit sind - im Vergleich zur Bereitstellungsrate der Produktstapel 6 bei deren Herstellung - verdoppelte Durchsatzraten beim Verpacken und bei der Weiterverarbeitung der Produktstapel 6 erreichbar.

Dem Transportsystem 12 ist u.a. eine Einschlagstation 16 zugeordnet, in der in einem geeigneten Folienspeicher, beispielsweise in Form von Rollen oder dergleichen die zur Bildung der Verpackungsbeutel vorgesehene Beutelfolie 10 vorgehalten ist. In der Einschlagstation 16 ist ein geeignet geformter Formschuh 18 vorgesehen, über den die Beutelfolie 10 um die entlang des Transportsystems 12 transportierten Produktstapel 6 gelegt wird, wobei die Papiertaschentücher in die Folie eingeschlagen werden. Der Formschuh 18 ist dabei derart ausgestaltet, dass die zugeführte Folie die durchlaufenden Produktstapel 6 vollständig umgibt, wobei an der Längskante des dabei entstehenden Beutelfolienschlauchs 4 eine Überlappung der entsprechenden Kantenbereiche der Folie eingestellt wird.

Die Einschlagstation 16 ist dabei mit geeigneten Mitteln zur örtlichen Synchronisierung der Produktstapel 6 mit der Beutelfolie 10 versehen. Dabei ist insbesondere vorgesehen, die Produktstapel 6 relativ zur Beutelfolie 10 korrekt zu positionieren, so dass die Lage der Produktstapel 6 relativ zu einer auf der Beutelfolie 10 aufgebrachten Bedruckung und/oder relativ zu einer darin eingebrachten Perforation vorgegebene Randbedingungen erfüllt. Damit kann beispielsweise sichergestellt sein, dass eine durch eine Perforation in der Beutelfolie 10 gebildete Zugriffsöffnung im Verpackungsbeutel auch geeignet relativ zum in den Verpackungsbeutel eingeschlagenen Produktstapel 6 positioniert ist.

Über das Transportsystem 12 sind die zu verpackenden Hygieneprodukte von der Einschlagstation 16 aus gemeinsam mit der sie umgebenden Beutelfolie 10 einer nachgelagerten ersten Schweißstation 20 zuführbar. Die erste Schweißstation 20 weist dabei in seitlicher Anordnung eine geeignet ausgelegte, insbesondere als Schweißspiegel ausgestaltete Heizeinrichtung 22 auf, über die der Folienschlauch 4 auf eine zum Schweißen ausreichend hohe Temperatur beheizbar ist. Infolge der Beheizung werden die überlappenden Randbereiche der Folie miteinander verschweißt, so dass in der ersten Schweißstation 20 der eigentliche Folienschlauch 4 entsteht. Der Folienschlauch 4 bildet somit eine durchgehende Umhüllung mehrerer aufeinander folgender Produktstapel 6 von Papiertaschentüchern.

Durch den Pfeil 24 ist die Transportrichtung der Produktstapel 6 der Papiertaschentücher auf dem Transportsystem 12 angedeutet. In dieser Transportrichtung gesehen nach der ersten Schweißstation 20 ist eine Vereinzelungseinheit 26 vorgesehen, über die der mit den Hygieneprodukten versehene Beutelfolienschlauch 4 in jeweils einen Produktstapel 6 beinhaltende Verpackungsbeutel 27 vereinzelt wird. Diese Vereinzelung ermöglicht nachfolgend eine individualisierte Weiterverarbeitung jeweils einzelner in die Folie eingeschlagener Produktstapel 6. Die Vereinzelungseinheit 26 kann dabei beispielsweise geeignete Schneidmesser zum Durchtrennen des Beutelfolienschlauchs 4 zwischen zwei einander nachfolgenden Produktstapeln 6 aufweisen.

Nach der Vereinzelung der Produktstapel 6 mündet das Transportsystem 12 in eine Umlenkeinheit 28, in der der mit den Hygieneprodukten versehene Beutelfolienschlauch 4 relativ zur Transportrichtung um einen vorgegebenen Verdrehwinkel 32 gedreht wird. Der Verdrehwinkel 32 ist dabei derart gewählt, dass nach der Drehung ein seitlicher Zugriff auf die noch nicht verschweißten Stirnseiten 34 des den jeweiligen Produktstapel 6 beinhaltenden Verpackungsbeutels 27 möglich ist. Dementsprechend entspricht der Verdrehwinkel 32 basierend auf der Grundfläche des Produktstapels 6 dem von zwei Seiten des Produktstapels 6 aufgespannten Winkel. Im Ausführungsbereich weist der Produktstapel 6 eine im Wesentlichen rechteckige Grundfläche auf, so dass ein Verdrehwinkel 32 von 90° gewählt ist.

Im Ausführungsbeispiel ist die Umlenkeinheit 28 dabei derart ausgestaltet, dass im Bereich der Umlenkeinheit 28 - wie durch den Pfeil 30 angedeutet - eine Änderung der Transportrichtung der Hygieneprodukte auf dem Transportsystem 12 um 90° erfolgt. Diese Änderung der Transportrichtung ist dabei vorgesehen, ohne dass eine Änderung der Orientierung der Produktstapel 6 mit dem sie umgebenden Verpackungsbeutel 27 erfolgt, so dass sich relativ zur Transportrichtung gesehen die Orientierung der Produktstapel 6 in der Umlenkeinheit 28 um etwa 90° ändert.

Von der Umlenkeinheit 28 aus sind die in die Beutelfolie 10 eingeschlagenen Produktstapel 6 über das Transportsystem 12 einer nachgeschalteten zweiten Schweißstation 36 zuführbar. In dieser zweiten Schweißstation 36 erfolgt die Verschweißung der Stirnseiten 34 der Verpackungsbeutel 2 für die Produktstapel 6, wobei auf Grund der Orientierung der Stapel 6 relativ zur Transportrichtung auch hier die Verschweißung von der Seite her erfolgen kann. Dazu umfasst die zweite Schweißstation 36 ebenfalls seitlich angeordnete Heizmittel 38, die beispielsweise als beidseitig zum Produktstrom angeordnete Heizspiegel ausgeführt sein können.

Anschließend mündet das Transportsystem 12 in eine der zweiten Schweißstation 36 nachgeschaltete Kühleinrichtung, in der eine Abkühlung der frisch verschweißten Verpackungsbeutel 27 erfolgt.

Um die Stirnschweißung der Verpackungsbeutel 27 in der zweiten Schweißstation 36 zu ermöglichen, ist zunächst eine so genannte Stirnfaltung, also eine vorbereitende Faltung der Stirnseiten 34 der Verpackungsbeutel 27, vorgesehen. Wie nämlich der Darstellung des einen Produktstapel 6 beinhaltenden Verpackungsbeutels 27 in den FIG. 2, 3 entnehmbar ist, umfasst der im Wesentlichen quaderförmige Verpackungsbeutel 27 zusätzlich zu seinen beiden Stirnseiten 34 vier Seitenwände 40, nämlich eine Vorderseite 42, eine Rückseite 44 und zwei seitliche Schmalseiten 46. Jede der Seitenwände 40 bildet jeweils stirnseitig einen Stirnlappen 48. Bei der Stirnfaltung werden die Stirnlappen 48 der Seitenwände 40 umgefaltet und, wie der Darstellung in FIG. 2 entnehmbar ist, gefaltet und in Überlappung gebracht. Dazu werden zunächst die den Schmalseiten 46 zugeordneten Stirnlappen 48 eingeschlagen und anschließend die der Vorder- und Rückseite 42 bzw. 44 zugeordneten Stirnlappen 48 umgefaltet.

Zur Durchführung dieser Stirnfaltung umfasst die Verpackungsanlage 1 eine am Transportsystem 12 angeordnete Faltstation 50, wie dies in vergrößerter Darstellung in Draufsicht in FIG. 4 gezeigt ist. Diese ist konsequent dafür ausgelegt, dass die Stirnfaltung der Verpackungsbeutel 27 von der Seite her, also unter seitlichem Zugriff, beidseitig kontinuierlich und ohne Unterbrechung des Produktions- oder Transportprozesses, also insbesondere unter Vermeidung von System- oder Transportstillständen, erfolgen kann. Dazu umfasst die Faltstation 50 beidseitig am Transportsystem 12 angeordnet jeweils ein als Faltrad mit horizontaler Drehachse 51 ausgestaltetes Trägerelement 52. Am Trägerelement 52 ist jeweils eine Anzahl von in Transportrichtung gesehen von hinten nach vorne an den Verpackungsbeuteln 27 vorbei führbaren Faltnocken 54 angeordnet. Dabei liegt die Erkenntnis zugrunde, dass für eine kontinuierlich mit dem Transportprozess betreibbare Stirnfaltung insbesondere das ordnungsgemäße Umfalten des in Transportrichtung des Verpackungsbeutels 27 gesehen hinteren Stirnlappens 48 problematisch sein kann. Um dem zu begegnen, ist der Faltnocken 54 in der Art eines "überholenden Faltnockens" derart ausgestaltet, dass er von hinten mit im Vergleich zur Transportgeschwindigkeit des Verpackungsbeutels 27 gesehen höherer Geschwindigkeit an den hinteren Stirnlappen 48 herangeführt wird. Nachdem der Faltnocken 54 den Stirnlappen 48 erreicht hat, faltet er diesen aufgrund des Geschwindigkeitsüberschusses nach vorne hin um.

Zur Verdeutlichung sind in FIG. 2 die Transportrichtung durch den Pfeil 30 symbolisiert und der "überholende" Faltnocken 54 schematisch dargestellt gezeigt.

Wie der ausschnittsweise vergrößerten Darstellung der Faltstation 50 in FIG. 4 entnehmbar ist, ist sie zur gleichzeitigen Bearbeitung beider Stirnseiten 34 des Verpackungsbeutels 27 symmetrisch ausgeführt und umfasst beidseitig des für den Transport der Verpackungsbeutel 27 vorgesehenen Förderbandes 56 jeweils die benötigten Faltelemente. Im Ausführungsbeispiel sind dabei die Trägerelement 52 für die jeweiligen bewegbaren Faltnocken 54 auf einer gemeinsamen Drehachse 51 angeordnet. In Ergänzung zum "überholenden" Faltnocken 54 umfasst die Faltstation 50 für jede der Stirnseiten 34 jeweils noch einen weiteren, ortsfest gehaltenen Faltnocken 60. Dieser dient bei der Faltung der Stirnseiten 34 zum Umfalten des jeweiligen, in Transportrichtung des Verpackungsbeutels 27 gesehen vorderen Stirnlappens 48. Beim Transport des Verpackungsbeutels 27 durch die Faltstation 50 wird dieser nämlich am ortsfest gehaltenen Faltnocken 60 vorbeigeführt, wobei der in Transportrichtung gesehen vordere Stirnlappen 48 auf den Faltnocken 60 aufläuft, von diesem festgehalten und in Folge des Weitertransports des Verpackungsbeutels 27 umgefaltet wird.

Der Faltstation 50 ist eine Steuereinheit 62 zugeordnet, über die die Rotationsgeschwindigkeit der Drehachse 51 und damit die Bewegungsgeschwindigkeit der überholenden Faltnocken 54 einstellbar ist. Basierend auf dem Systemtakt der Verpackungsanlage 1 ist die Steuereinheit 62 dabei, insbesondere mittels eines geeignet hinterlegten Geschwindigkeitsprofils für die überholenden Faltnocken 54, derart ausgeführt, dass sich während der Heranführung des Faltnockens 54 von hinten an den jeweiligen Stirnlappen 48 ein vergleichsweise großer Geschwindigkeitsüberschuss des Faltnockens 54 gegenüber der Transportgeschwindigkeit des jeweiligen Verpackungsbeutels 27 einstellt, wohingegen dann, wenn der Faltnocken 54 den Stirnlappen 48 erreicht hat und mit diesem überlappt, ein vergleichsweise geringerer Geschwindigkeitsüberschuss oder sogar vorübergehend ein Stillstand des Faltnockens 54 gegenüber dem Verpackungsbeutel 27, also angeglichene Geschwindigkeiten, vorgesehen ist.

Der daraus entstehende Bewegungsablauf ist schematisch in der Sequenz a - n in FIG. 5 dargestellt. Dabei sind jeweils in seitlicher Ansicht eines der als Faltrad mit horizontaler Drehachse 51 ausgeführten Trägerelemente 52 mit angeformten Faltnocken 54 und zusätzlich eine Anzahl der auf dem Transportband 56 geförderten Verpackungsbeutel 27 gezeigt, wobei aufgrund der seitlichen Ansicht die Stirnseite 34 des jeweiligen Verpackungsbeutels 27 sichtbar ist. In der Sequenz a - n ist erkennbar, dass die Verpackungsbeutel in der durch den Pfeil 30 angedeuteten Transportrichtung von rechts nach links weitertransportiert werden. Durch geeignete Ansteuerung wird das mit den Faltnocken 54 versehene Trägerelement 52 daran angepasst bewegt.

In den Sequenzschritten a, b befindet sich der jeweilige Faltnocken 54 in der Transportoder Heranführungsphase und wird - durch geeignet eingestellte, vergleichsweise große Rotationsgeschwindigkeit der Drehachse 51 - mit vergleichsweise hoher Geschwindigkeit von hinten an den Verpackungsbeutel 27 herangeführt. Im Sequenzschritt c erreicht der Faltnocken 54 den hinteren Stirnlappen 48 des Verpackungsbeutels 27 und beginnt, diesen aufgrund der Überlappung mit seiner Kontaktfläche 64 (in der Darstellung innenliegend, also dem Verpackungsbeutel 27 zugewandt) umzuklappen. Etwa zu diesem Zeitpunkt wird die Rotationsgeschwindigkeit der Drehachse 51 und damit die Bewegungsgeschwindigkeit des Faltnockens 54 herabgesetzt und dieser verlangsamt.

In den Sequenzschritten d - i befindet sich der Faltnocken 54 in seitlichem Kontakt mit dem Stirnlappen 48 und führt diesen, wobei der Stirnlappen 48 umgefaltet wird. In dieser Phase wird der Faltnocken 54 mit nur geringem Geschwindigkeitsüberschuss relativ zum Verpackungsbeutel 27 bewegt, so dass sich eine vergleichsweise lang andauernde Kontaktphase ergibt. Während dieser führt und stabilisiert der Faltnocken 54 den umgeklappten Stirnlappen 48 seitlich.

Im Sequenzschritt j erreicht der umgeklappte hintere Stirnlappen 48 den feststehenden vorderen Faltnocken 60 und wird von diesem weiter fixiert und geführt; es findet also eine "Übergabe" vom überholenden Faltnocken 54 an den ortsfesten Faltnocken 60 statt.

In den Sequenzschritten k - n wird der Faltnocken 54 vom umgeklappten Stirnlappen 48 gelöst, und es wird die Rotationsgeschwindigkeit des Trägerelements 52 für die nächste Transportphase wieder erhöht. Damit kann der in Umfangsrichtung gesehen nächstfolgende Faltnocken 54 mit geeigneter Geschwindigkeit an den nächstfolgenden Verpackungsbeutel 27 herangeführt werden.

Die besonders bevorzugt während der Vorbeiführung des Faltnockens 54 am Verpackungsbeutel 27 variierende Relativgeschwindigkeit zwischen Faltnocken 54 und Verpackungsbeutel 27 ist besonders deutlich im Weg-Zeit-Diagramm gemäß FIG. 6 erkennbar. In diesem Diagramm ist auf der x-Achse die Zeit und auf der y-Achse die Bauteilposition abgetragen, und zwar durch die Kurve 66 für den Verpackungsbeutel 27 und durch die Kurve 68 für den Faltnocken 54. Die geradlinige Form der Kurve 66 verdeutlicht dabei, dass der Verpackungsbeutel 27 mit gleichförmiger Geschwindigkeit auf dem Transportband 56 bewegt wird. Im Gegensatz dazu wird die Geschwindigkeit des Faltnockens 54 (entsprechend der Steigung der Kurve 68) abhängig von dessen Position relativ zum Verpackungsbeutel 27 eingestellt, wobei es Phasen mit höherer Geschwindigkeit des Faltnockens 54 (d. h. Kurve 68 ist steiler als Kurve 66) und Phasen mit niedrigerer Geschwindigkeit des Faltnockens 54 (d. h. Kurve 68 ist flacher als Kurve 66) relativ zum Verpackungsbeutel 27 gibt.

### Bezugszeichenliste

- 1: Verpackungsanlage
- 4: (Beutel-)Folienschlauch
- 6: (Produkt-)Stapel
- 8: Zuführeinheit
- 10: Beutelfolie
- 12: Transportsystem
- 14: Zuführschienen
- 16: Einschlagstation
- 18: Formschuh
- 20: erste Schweißstation
- 22: Heizeinrichtung
- 24: Pfeil
- 26: Vereinzelungseinheit
- 27: Verpackungsbeutel
- 28: Umlenkeinheit
- 30: Pfeil
- 32: Verdrehwinkel
- 34: Stirnseite
- 36: zweite Schweißstation
- 38: Heizmittel
- 40: Seitenwand
- 42: Vorderseite
- 44: Rückseite
- 46: Schmalseite
- 48: Stirnlappen
- 50: Faltstation
- 51: Drehachse
- 52: Trägerelement
- 54: Faltnocken
- 56: Förderband
- 60: Faltnocken
- 62: Steuereinheit
- 64: Kontaktfläche
- 66, 68: Kurve

## Patentansprüche

1. Verfahren zum Verpacken von Produkten, insbesondere von Hygieneprodukten, in Verpackungsbeutel (27), bei dem nach dem Einbringen der Produkte in den jeweiligen Verpackungsbeutel (27) dessen Stirnseiten (34) durch Umfalten der von den Seitenwänden (40) stirnseitig jeweils gebildeten Stirnlappen (48) gefaltet und anschließend verschweißt werden, wobei der Verpackungsbeutel (27) zum Verschweißen seiner Stirnseiten (34) in einer Transportrichtung durch eine Schweißstation (36) geführt wird, und wobei bei der Faltung der Stirnseiten (34) der in Transportrichtung des Verpackungsbeutels (27) gesehen hintere Stirnlappen (48) durch Vorbeiführen eines Faltnockens (54) am Verpackungsbeutel (27) in Transportrichtung gesehen von hinten nach vorne umgefaltet wird, **dadurch gekennzeichnet, dass** die Relativgeschwindigkeit des Faltnockens (54), bezogen auf die Transportgeschwindigkeit des Verpackungsbeutels (27), während seiner Vorbeiführung am Verpackungsbeutel (27) abhängig von der Position des Faltnockens (54) relativ zum hinteren Stirnlappen (48) eingestellt wird, wobei
zur Umfaltung des hinteren Stirnlappens (48) zunächst in einer Annäherungsphase der Faltnocken (54) mit einem im Vergleich zur Transportgeschwindigkeit des Verpackungsbeutels (27) gesehen vergleichsweise großen Geschwindigkeitsüberschuss von hinten an den hinteren Stirnlappen (48) herangeführt und mit diesem in Überlappung gebracht wird, bevor in einer anschließenden Haltephase ein vergleichsweise geringerer Geschwindigkeitsüberschuss des Faltnockens (54) relativ zur Transportgeschwindigkeit des Verpackungsbeutels (27) eingestellt wird.

2. Verfahren nach Anspruch 1, bei dem bei der Faltung der Stirnseiten (34) der in Transportrichtung des Verpackungsbeutels (27) gesehen vordere Stirnlappen (48) durch Vorbeiführen des Verpackungsbeutels (27) an einem ortsfest gehaltenen Faltnocken (60) umgefaltet wird.

3. Verfahren nach Anspruch 1 oder 2, bei dem die jeweiligen Stirnlappen (48) beider Stirnseiten (34) gleichzeitig umgefaltet werden.

4. Verfahren nach einem der Ansprüche 1 bis 3, bei dem die zu verpackenden Produkte in einen Beutelfolienschlauch (4) eingeschlagen werden und dieser anschließend zum Verschweißen seiner Längsseite durch eine erste Schweißstation (20) geführt wird, wobei nach dem Verschweißen der Längsseite und vor der Faltung der Stirnseiten (34) der mit den Produkten (6) versehene Verpackungsbeutel (27) relativ zur Transportrichtung um einen dem von zwei aneinanderstoßenden Produktseiten aufgespannten Winkel entsprechenden Verdrehwinkel (32) gedreht wird.

5. Verfahren nach Anspruch 4, bei dem der mit den Produkten (6) versehene Verpackungsbeutel (27) relativ zur Transportrichtung um etwa 90° gedreht wird.

6. Verpackungsanlage (1) zum Verpacken von Produkten (6), insbesondere von Hygieneprodukten, in Verpackungsbeutel (27), insbesondere zur Durchführung des Verfahrens nach einem der Ansprüche 1 bis 5, mit einer für die Faltung der Stirnseiten (34) vorgesehenen, an einem Transportsystem (12) für die Verpackungsbeutel (27) angeordneten Faltstation (50), die einen an einem Trägerelement (52) angeordneten, in Transportrichtung gesehen von hinten nach vorne an den Verpackungsbeuteln (27) vorbei führbaren Faltnocken (54) umfasst, **dadurch gekennzeichnet, dass** der Faltstation (50) eine zur Einstellung der Bewegungsgeschwindigkeit des Faltnockens (54) in Abhängigkeit von dessen Position relativ zum jeweiligen Verpackungsbeutel (27) ausgelegte Steuereinheit zugeordnet ist.

7. Verpackungsanlage (1) nach Anspruch 5 oder 6, deren Faltstation (50) einen ortsfest gehaltenen weiteren Faltnocken (60) umfasst.

8. Verpackungsanlage (1) nach einem der Ansprüche 5 bis 7, deren Faltstation (50) für jede der Stirnseiten (34) jeweils einen in Transportrichtung gesehen von hinten nach vorne an den Verpackungsbeuteln (27) vorbei führbaren und/oder einen ortsfest gehaltenen weiteren Faltnocken (54, 60) umfasst.

9. Verpackungsanlage (1) nach einem der Ansprüche 5 bis 8, deren Trägerelement (52) als um eine horizontale Drehachse (51) rotierbares Faltrad ausgestaltet ist.

10. Verpackungsanlage (1) nach Anspruch 9, deren Trägerelement (52) mit einer Anzahl von Faltnocken (54) versehen ist, die jeweils eine Kontaktfläche (64) für den umzufaltenden Stirnlappen (48) aufweisen, die mindestens halb so groß ist wie die Fläche des jeweiligen Stirnlappens (48).

11. Verpackungsanlage (1) nach einem der Ansprüche 5 bis 10, über deren Transportsystem (12) die zu verpackenden Produkte (6) von einer ersten Schweißstation (20) aus der Faltstation (50) zuführbar sind, mit einer in Transportrichtung der Produkte gesehen zwischen der ersten Schweißstation (20) und der Faltstation (50) angeordneten Umlenkeinheit (28) zur Drehung der mit den Produkten versehenen Verpackungsbeutel (27) relativ zur Transportrichtung um einen vorgesehenen Verdrehwinkel (32).

12. Verpackungsanlage (1) nach Anspruch 11 mit einer in Transportrichtung gesehen nach der ersten Schweißstation (20) angeordneten Vereinzelungseinheit für die Verpackungsbeutel.

## Claims

1. Method for packaging products, in particular hygiene products, in packaging bags (27), in which, after the products have been introduced into the respective packaging bags (27), the end faces (34) of said bags are folded by folding the end tab (48) formed by the side walls (40) at the end face in each case, and are subsequently welded together, the packaging bag (27) being guided through a welding station (36) in a transportation direction in order to weld the end faces (34) of said bag together, and the rear end tab (48), viewed in the transportation direction of the packaging bag (27), being folded from the rear to the front, viewed in the transportation direction, by passing a folding cam (54) over the packaging bag (27) when folding the end faces (34), **characterised in that** the relative velocity of the folding cam (54) relative to the transportation velocity of the packaging bag (27) is adjusted depending on the position of the folding cam (54) relative to the rear end tab (48) while said cam is being moved past the packaging bag (27),
for the purpose of folding the rear end tab (48), the folding cam (54) firstly being brought towards the rear end tab (48) from behind and being brought into overlap therewith in an initial approach phase having a comparatively large excess velocity when compared with the transportation velocity of the packaging bag (27), prior to a comparatively low excess velocity of the folding cam (54) relative to the transportation velocity of the packaging bag (27) being set in a subsequent holding phase.

2. Method according to claim 1, wherein, when the end faces (34) are folded, the front end tab (48), viewed in the transportation direction of the packaging bag (27), is folded by moving the packaging bag (27) past a folding cam (60) which is held in a stationary manner.

3. Method according to either claim 1 or claim 2, wherein the respective end tabs (48) of the two end faces (34) are folded at the same time.

4. Method according to any of claims 1 to 3, wherein the products to be packaged are wrapped in a bag film tube (4) and said tube is then guided through a first welding station (20) in order to weld its long side, the packaging bag (27) provided with the products (6) being rotated relative to the transportation direction about an angle of rotation (32) corresponding to the angle spanned by two product sides abutting one another, after the long side has been welded and before the end faces (34) have been folded.

5. Method according to claim 4, wherein the packaging bag (27) provided with the products (6) is rotated by approximately 90° relative to the transportation direction.

6. Packaging facility (1) for packaging products (6), in particular hygiene products, in packaging bags (27), in particular for carrying out the method according to any of claims 1 to 5, comprising a folding station (50) arranged on a transportation system (12) for the packaging bags (27) and provided for folding the end faces (34), which folding station comprises a folding cam (54) which is arranged on a support element (52) and which can be moved past the packaging bags (27) from the rear to the front, viewed in the transportation direction, **characterised in that** the folding station (50) is assigned a control unit, which station is designed to adjust the movement velocity of the folding cam (54) depending on its position relative to the relevant packaging bag (27).

7. Packaging facility (1) according to either claim 5 or claim 6, the folding station (50) of which comprises an additional folding cam (60) held in a stationary manner.

8. Packaging facility (1) according to any of claims 5 to 7, the folding station (50) of which comprises one additional folding cam (54, 60) for each of the end faces (34), respectively, which cam can be moved past the packaging bags (27) from the rear to the front, viewed in the transportation direction, and/or is held in a stationary manner.

9. Packaging facility (1) according to any of the claims 5 to 8, the support element (52) of which is designed as a folding wheel which can be rotated about a horizontal axis of rotation (51).

10. Packaging facility (1) according to claim 9, the support element (52) of which is provided with a number of folding cams (54) which each comprise one contact surface (64) for the end tabs (48) to be folded, which surface is at least half the size of the surface of the relevant end tab (48).

11. Packaging facility (1) according to any of claims 5 to 10, by means of the transportation system (12) of which the products (6) to be packaged can be fed from a first welding station (20) to the folding station (50), comprising a deflection unit (28) arranged between the first welding station (20) and the folding station (50), viewed in the transportation direction of the products, for rotating the packaging bags (27) provided with the products about a specified angle of rotation (32) relative to the transportation direction.

12. Packaging facility (1) according to claim 11, comprising a separating unit for the packaging bags, which unit is arranged after the first welding station (20) viewed in the transportation direction.

## Revendications

1. Procédé d'emballage de produits, en particulier de produits d'hygiène, dans des sachets d'emballage (27), dans lequel, après l'introduction des produits dans le sachet d'emballage (27) respectif, les côtés frontaux (34) de celui-ci sont pliés par pliage des languettes frontales (48) formées respectivement sur le côté frontal par les parois latérales (40) et puis soudés, dans lequel le sachet d'emballage (27) est conduit à travers une station de soudage (36) dans une direction de transport pour le soudage de ses côtés frontaux (34), et dans lequel, lors du pliage des côtés frontaux (34), la languette frontale (48) arrière, vue dans la direction de transport du sachet d'emballage (27), est pliée d'arrière en avant, vue dans la direction de transport du sachet d'emballage (27), par le passage d'une came de pliage (54) le long du sachet d'emballage (27), **caractérisé en ce que** la vitesse relative de la came de pliage (54), rapportée à la vitesse de transport du sachet d'emballage (27), est réglée pendant son passage le long du sachet d'emballage (27) en fonction de la position de la came de pliage (54) par rapport à la languette frontale (48) arrière, dans lequel
pour le pliage de la languette frontale (48) arrière, la came de pliage (54) est d'abord, dans une phase d'approche, amenée par l'arrière vers la languette frontale (48) arrière avec un excédent de vitesse relativement important en comparaison avec la vitesse de transport du sachet d'emballage (27) et mise en chevauchement avec celui-ci avant qu'un excédent de vitesse de la came de pliage (54) relativement plus faible par rapport à la vitesse de transport du sachet d'emballage (27) soit réglé dans une phase de maintien suivante.

2. Procédé selon la revendication 1, dans lequel, lors du pliage des côtés frontaux (34), la languette frontale (48) avant, vue dans la direction de transport du sachet
d'emballage (27), est pliée par le passage du sachet d'emballage (27) le long d'une came de pliage (60) retenue de façon fixe.

3. Procédé selon la revendication 1 ou 2, dans lequel les languettes frontales (48) respectives des deux côtés frontaux (34) sont pliées simultanément.

4. Procédé selon l'une des revendications 1 à 3, dans lequel les produits à emballer sont introduits dans une feuille tubulaire de sachet (4) et celle-ci est ensuite conduite à travers une première station de soudage (20) pour le soudage de son côté longitudinal, dans lequel, après le soudage du côté longitudinal et avant le pliage des côtés frontaux (34), le sachet d'emballage (27) muni des produits (6) est tourné par rapport à la direction de transport selon un angle de torsion (32) correspondant à l'angle défini par deux côtés de produits placés bout à bout.

5. Procédé selon la revendication 4, dans lequel le sachet d'emballage (27) muni des produits (6) est tourné d'environ 90° par rapport à la direction de transport.

6. Installation d'emballage (1) pour l'emballage de produits (6), en particulier de produits d'hygiène, dans des sachets d'emballage (27), en particulier pour la réalisation du procédé selon l'une des revendications 1 à 5, avec une station de pliage (50), prévue pour le pliage des côtés frontaux (34) et disposée sur un système de transport (12) pour les sachets d'emballage (27), qui comprend une came de pliage (54) disposée sur un élément de support (52) et pouvant être conduite à passer le long du sachet d'emballage (27) d'arrière en avant vu dans la direction de transport, **caractérisée en ce qu'**une unité de commande conçue pour le réglage de la vitesse de déplacement de la came de pliage (54) en fonction de sa position par rapport au sachet d'emballage (27) respectif est affectée à la station de pliage (50).

7. Installation d'emballage (1) selon la revendication 5 ou 6, dont la station de pliage (50) comprend une autre came de pliage (60) retenue de façon fixe.

8. Installation d'emballage (1) selon l'une des revendications 5 à 7, dont la station de pliage (50) comprend pour chacun des côtés frontaux (34) respectivement une came de pliage (54, 60) pouvant être amenée à passer le long des sachets d'emballage (27) d'arrière en avant, vue dans la direction de transport, et/ou retenue de façon fixe.

9. Installation d'emballage (1) selon l'une des revendications 5 à 8, dont l'élément de support (52) est constitué en tant que roue de pliage pouvant tourner autour d'un axe de rotation (51) horizontal.

10. Installation d'emballage (1) selon la revendication 9, dont l'élément de support (52) est muni d'un certain nombre de cames de pliage (54) qui présentent respectivement une surface de contact (64) pour la languette frontale (48) à plier qui est au moins égale à la moitié de la surface de la languette frontale (48) respective.

11. Installation d'emballage (1) selon l'une des revendications 5 à 10, par le biais du système de transport (12) de laquelle les produits (6) à emballer peuvent être acheminés à partir d'une première station de soudage (20) vers la station de pliage (50), avec une unité de renvoi (28), disposée entre la première station de soudage (20) et la station de pliage (50), vue dans la direction de transport des produits, pour la rotation, selon un angle de torsion (32) prévu par rapport à la direction de transport, des sachets d'emballage (27) munis des produits.

12. Installation d'emballage (1) selon la revendication 11, avec une unité de séparation pour les sachets d'emballage disposée après la première station de soudage (20), vue dans la direction de transport.
